# EUROPÄISCHE PATENTSCHRIFT

(11) **EP 3 479 362 B1**
(45) Veröffentlichungstag und Bekanntmachung des Hinweises auf die Patenterteilung: **31.05.2023**
(21) Anmeldenummer: 17743251.5
(22) Anmeldetag: 29.06.2017
(51) Int. Cl.: G07C 9/00, G06K 7/00

(54) **SCHLIESSANORDNUNG FÜR EINEN SCHALTSCHRANK UND EIN ENTSPRECHENDES VERFAHREN**
LOCKING ARRANGEMENT FOR A SWITCHGEAR CABINET AND A CORRESPONDING METHOD
SYSTÈME DE FERMETURE POUR UNE ARMOIRE DE COMMANDE ET PROCÉDÉ CORRESPONDANT

(30) Priorität: 30.06.2016 DE 102016112007
(43) Veröffentlichungstag der Anmeldung: 08.05.2019
(73) Patentinhaber: Rittal GmbH & Co. KG, 35745 Herborn (DE)
(72) Erfinder: HOLIGHAUS, Heiko, 35713 Eschenburg (DE)
(74) Vertreter: Angerhausen, Christoph
(86) Internationale Anmeldenummer: PCT/DE2017/100547
(87) Internationale Veröffentlichungsnummer: WO 2018/001417

(56) Entgegenhaltungen:
- EP-A1- 1 973 055
- EP-A1- 2 169 636
- EP-A2- 0 944 014
- DE-A1-102012 221 016
- DE-C1- 19 855 207
- US-A1- 2009 152 352

## Beschreibung

Die Erfindung geht aus von einer Schaltschrankschließanordnung mit den Merkmalen des Oberbegriffs des Anspruchs 1. Eine derartige Schließanordnung ist aus der EP 1 973 055 A1 bekannt. Eine weitere Schließanordnung ist aus der DE 20 2015 101 566 U1 bekannt. Die DE 10 2009 010 491 A1 beschreibt eine Zugangssteuerungseinrichtung, insbesondere für Schaltschrankanlagen. Noch weitere Schließanordnungen sind aus der EP 1 973 055 A1, der EP 0 944 014 A2 und der EP 2 169 636 A1 bekannt.

Die DE 100 49 638 C2 und die DE 198 01 719 A1 beschreiben beispielhaft verschiedene Ausführungsformen von Schaltschrankverschlüssen, die auf der Außenseite eines Türelements eines Schaltschrankgehäuses montiert und mit einem schaltschranktürinnenseitigen Verriegelungselement gekoppelt werden können, über welches die Schaltschranktür in der Schließstellung beispielsweise am Rahmengestell festgelegt werden kann. Der Schaltschrankverschluss kann beispielsweise als ein Hebelverschluss ausgebildet sein, mit einem in Vertikalrichtung verschwenkbarem Verschlusshebel, der über eine Verriegelungsmechanik, die einen Kniehebel aufweisen kann, mit einer an der Türinnenseite angeordneten Schubstangenverschluss mechanisch gekoppelt ist, so dass der Schubstangenverschluss durch Verschwenken des Betätigungshebels in der Vertikalebene verstellt wird. Um die Betätigung des Schaltschrankverschlusses durch unautorisierte Personen verhindern zu können, ist der Betätigungshebel in der Schließposition über eine Türschlossanordnung verriegelt, so dass für die Betätigung des Schaltschranktürverschlusses über den Hebel der Hebel zunächst von der Türschlossanordnung freigegeben werden muss.

Die DE 20 2015 101566 U1 beschreibt ein Schloss, das in einem Knauf zur Betätigung einer Schließeinheit des Schlosses eine Antenne aufweist, welche zum Nachweis einer Schließberechtigung mit einem separaten Transponder zusammenwirken kann. Der Transponder kann beispielsweise in Form einer Schlüsselkarte ausgebildet sein. Dazu kann die Schlüsselkarte beispielsweise einen RFID-Chip aufweisen. Der Transponder ist dazu eingerichtet, infolge einer Anregung durch eine einfallende elektromagnetische Erregersignalwelle ein Zugangsberechtigungssignal in Erwiderung auf das Erregersignal auszusenden, das eine moduliertes Signal des Erregersignals sein kann.

Das Zugangsberechtigungssignal kann von der Antenne des Schlosses empfangen und an eine Auswerte- und Steuereinheit zur Ansteuerung eines Verriegelungselementes weitergeleitet werden. Die Steuereinheit kann beispielsweise darauf ausgerichtet sein, einen Magnetschalter zur Betätigung des Verriegelungselementes in Abhängigkeit einer Validität des erfassten Zugangsberechtigungssignals anzusteuern.

Die bekannten Schließanordnungen haben den Nachteil, dass sie aufgrund der permanenten oder periodischen Aussendung von Erregersignalen zur Detektierung von sich potentiell in der Nähe der Antenne des Türschlosses befindenden Transpondern einen hohen Energieverbrauch aufweisen. Insbesondere bei Schaltschränken, auf die häufig über mehrere Jahre nicht zugegriffen wird und dementsprechend auch die Türschlossanordnung des Schaltschranks unbetätigt bleibt, führt die permanente Aussendung von Erregersignalen zu einem unnötig hohen Energieverbrauch. Damit sind Lösungen, bei denen die Türschlossanordnung unter Verwendung von Energiespeichern wie Batterien betrieben werden soll, nicht realisierbar.

Es ist daher die Aufgabe der Erfindung, eine Schließanordnung der eingangs beschriebenen Art vorzuschlagen, die einen geringen Energieverbrauch aufweist und damit ermöglicht, dass die energieverbrauchenden Komponenten, insbesondere das System zum Nachweis einer Schließberechtigung, auch über lange Zeiträume batteriebetrieben werden können.

Diese Aufgabe wird durch eine Schließanordnung mit den Merkmalen des Anspruchs 1 gelöst. Ein entsprechendes Verfahren ist Gegenstand des Anspruchs 8. Die abhängigen Ansprüche betreffen jeweils vorteilhafte Ausführungsformen der Erfindung.

Demgemäß ist vorgesehen, dass in dem Passivzustand der Antenne der Schwingungsgenerator permanent inaktiv ist.

Die Antenne des Türschlosses weist somit eine Doppelfunktion auf. Während sie bei den aus dem Stand der Technik bekannten Schließanordnungen lediglich für das Aussenden des Erregersignals für den Transponder vorgesehen ist, so weist sie nunmehr darüber hinaus im Passivzustand, dass heißt, wenn sie kein Erregersignal aussendet, die Funktion einer Empfängerantenne für die Einleitung des Aktivzustands der Antenne auf.

Die Antenne kann dazu insbesondere als Spiralantenne ausgebildet sein, an der eine elektrische Spannung abfällt, wenn sich in ihrem Nahfeld der sie durchsetzende magnetische Fluss ändert. Dies kann bereits dadurch geschehen, dass sich die Permeabilität des die Antenne umgebenden Umfeldes ändert, wie dies der Fall ist, wenn sich ein Gegenstand der Antenne nähert, welcher eine Permeabilität aufweist, die von der Permeabilität von Luft abweicht. Beispielsweise kann dazu der Transponder als eine Schlüsselkarte ausgebildet sein, wobei das Schlüsselkartengehäuse eine entsprechende von Luft abweichende Permeabilitätskonstante aufweist. Grundsätzlich kann jedoch auch bereits das Material des Transponders, etwa dessen weitere Antenne, die erforderlich Permeabilitätsänderung beim Annähern an die Antenne des Türschlosses verursachen, so dass die Antenne aus ihrem Passivzustand in den Aktivzustand überführt wird.

Die Antenne kann eine Sendespule zur Aussendung des Erregersignals sein oder eine solche Sendespule aufweisen, in der ihrem Passivzustand infolge einer Annäherung des Transponders eine elektrische Spannung induziert wird.

Der Transponder kann ein Material mit einer Permeabilität µᵣ ( µᵣ bezeichnet die Permeabilitätszahl) aufweisen, wobei µᵣ > 1 und vorzugsweise µᵣ >> 1 ist. Der Transponder kann beispielsweise eine Empfängerspule aufweisen, wobei vorzugsweise die Empfängerspule das Material mit der Permeabilität µᵣ aufweist, wobei µᵣ > 1 und vorzugsweise µᵣ >> 1 ist. Das Material kann ein Ferromagnet sein, ist jedoch nicht auf solche Materialien beschränkt.

Die Antenne kann mit einer Steuerelektronik kommunikativ verbunden sein, die dazu eingerichtet ist, bei im Passivzustand der Antenne an der Antenne erfasstem Spannungsabfall oder erfasster Spannungsänderung einen Schwingungsgenerator zur Erzeugung des Erregersignals anzusteuern.

Der Transponder kann in einem Schlüsselgehäuse, insbesondere in einer Schlüsselkarte, beispielsweise in Form eines RFID-Chips, aufgenommen sein, wobei das Gehäuse zumindest teilweise aus einem Material mit einer Permeabilität µᵣ ausgebildet ist, wobei µᵣ > 1 und vorzugsweise µᵣ >> 1 ist.

Die Steuerelektronik kann dazu eingerichtet sein, im Passivzustand der Antenne ausschließlich infolge eines über den Spannungsmesser erfassten Spannungsabfalls an der Antenne oder einer erfassten Spannungsänderung an der Antenne den Schwingungsgenerator zur Erzeugung der Erregerfrequenz anzusteuern.

Gemäß einem anderen Aspekt wird ein Verfahren für die Bestimmung einer Schließberechtigung für eine Schließanordnung der zuvor beschriebenen Art beschrieben. Das Verfahren weist die Schritte auf:
- Annähern des Transponders, in dem Zugangsberechtigungsdaten in einem Speicher hinterlegt sind, dem Türschloss mit der Antenne für den berührungslosen Empfang eines Zugangsberechtigungssignals, wobei im Nahbereich des Türschlosses durch das Annähern eine zeitliche Änderung der Permeabilität erfolgt und damit eine elektrische Spannung in der Antenne des Türschlosses induziert wird;
- Erfassen eines Spannungsabfalls oder einer Änderung des Spannungsabfalls über der Antenne infolge der induzierten elektrischen Spannung; und
- Überführen des Türschlosses aus dem Passivzustand in den Aktivzustand infolge der erfassten Spannungsabfalländerung, wobei die Antenne nur in dem Aktivzustand ein Erregersignal für den Transponder aussendet.

Weiterhin kann das Türschloss nach dem Überführen des Türschlosses aus dem Passivzustand in den Aktivzustand für eine bestimmte Zeitdauer in dem Aktivzustand gehalten und demgemäß das Erregersignal ausgesendet werden, wobei das Türschloss in den Passivzustand zurückfällt und demgemäß die Aussendung des Erregersignals unterbrochen wird, wenn entweder die Zeitdauer abgelaufen oder von dem Transponder ein Zugangsberechtigungssignal empfangen worden ist.

Weitere Einzelheiten der Erfindung werden anhand der nachstehenden Figuren erläutert. Dabei zeigt:
- Figur 1: eine beispielhafte Ausführungsform für eine Schließanordnung; und
- Figur 2: eine beispielhafte Ausführungsform für ein System zum Nachweis der Schließberechtigung.

Die Figur 1 zeigt eine beispielhafte Ausführungsform, die als eine Türschlossanordnung für einen Schaltschrank ausgebildet ist und ein System zum Nachweis einer Schließberechtigung aufweist. Mechanikseitig kann die Schließanordnung gemäß Figur 1 beispielsweise nach Art eines Kniehebelverschlusses zur Betätigung eines Schubstangenverschlusses an einer Schaltschranktürinnenseite ausgebildet sein. Ein derartiger Schaltschrankverschluss ist in der DE 198 01 719 A1 beschrieben. Eine ähnliche Verschlusseinrichtung beschreibt auch die DE 100 49 638 C2, bei der das System zum Nachweis einer Schließberechtigung als ein Zahlenschlosses ausgebildet ist, wie es im Stand der Technik Verwendung findet, um den Betätigungshebel 102 in der in Figur 1 gezeigten Schließstellung zu verriegeln und nur für autorisierte Personen, die über den über das Zahlenschloss einzugebenden Zahlencode verfügen, freizugeben.

Anstelle des aus der DE 190 49 638 C2 bekannten Zahlenschlosses ist bei der Ausführungsform gemäß Figur 1 nunmehr ein System für den berührungslosen Nachweis einer Schließberechtigung unter Verwendung der Transpondertechnik vorgesehen, wie dies grundsätzlich beispielsweise aus der DE 20 2015 101 566 U1 bekannt ist.

Das Türschloss 100 weist im vorliegend Ausführungsbeispiel an seiner Vorderseite eine Antenne 104 aufweisen, über die ein von einer Schlüsselkarte 200, die einen Transponder 201 aufweist, ausgesendetes Zugangsberechtigungssignal empfangen werden kann. Dazu sendet das Türschloss 100 über die Antenne 104 ein Erregersignal aus, welches von dem Transponder 201 empfangen und von diesem entsprechend einer in einem Speicher 203 vorgehaltenen Zugangsberechtigungsinformation in modulierter Form als ein Zugangsberechtigungssignal an die Antenne 104 zurücksendet wird. Die Antenne 104 ist mit einer Auswerte- und Steuerelektronik kommunikativ verbunden, die entsprechend dem Zugangsberechtigungssignal den Betätigungshebel 102 entweder freigibt oder weiterhin verriegelt bzw. einen entsprechenden Verriegelungsmechanismus dazu ansteuert. Für die Freigabe beziehungsweise Verriegelung des Hebels 102 in der dargestellten Schließposition kann das Türschloss 100 beispielsweise einen elektromechanisch angesteuerten Schließbolzen oder eine entsprechend angesteuerte Rastklinke aufweisen.

Zur Verringerung des Stromverbrauches der Schließanordnung gemäß Figur 1 ist vorgesehen, dass die Antenne 104 nur dann einen Aktivzustand, in dem sie periodisch oder kontinuierlich ein Erregersignal für den Transponder 201 aussendet, einnimmt, wenn im Nahbereich der Antenne 104 eine Veränderung des magnetischen Flusses in Form eines Spannungsabfalls an der Antenne 104 detektiert wird. Dies ist beispielsweise dann der Fall, wenn sich die Schlüsselkarte 200 mit dem Transponder 201 der Antenne 104 nähert und damit die Permeabilität im Nahfeld der Antenne 104 zeitlich variiert wird. Sobald dieser Spannungsabfall erfasst worden ist, geht die Antenne 104 in ihren Aktivzustand über, in dem sie ein Erregersignal für den Transponder 201 aussendet. Dies hat zur Folge, dass das beschriebene System zum Nachweis einer Schließberechtigung in seinem Stand-by-Modus, das heißt im Passivzustand der Antenne 104, keine Energie verbraucht und somit unter Verwendung gängiger Energiespeicher wie Batterien betrieben werden kann. Ein Behelfsschloss 101 dient lediglich zu Redundanzzwecken, insbesondere zur Entriegelung des Hebels 102 in dem Fall, dass das zuvor beschriebene System zum Nachweis der Schließberechtigung ausfällt.

Eine beispielhafte Verschaltung für ein System zum Nachweis einer Schließberechtigung ist in Figur 2 gezeigt. Das Türschloss 100 weist eine Sendespule 104 auf, welche die Antenne des Türschlosses 100 bildet. Die Antenne 104 ist genau dann, wenn sich die Antenne im Aktivzustand befindet, von einem Schwingungsgenerator 107 beaufschlagt, der wiederum von einer Steuerelektronik 106 angesteuert ist. Die über die Antenne 104 abfallende Spannung infolge einer Änderung des magnetischen Flusses im Nahfeld der Antenne 104, wenn sich die Antenne 104 im Passivzustand befindet, wird über einen Spannungsmesser 105 erfasst. Der Spannungsmesser 105 übermittelt ein entsprechendes Spannungssignal an die Steuerelektronik 106, welche daraufhin den Schwingungsgenerator ansteuert, die Antenne 104 zur Aussendung eines Erregersignals zu beaufschlagen. Zur Vermeidung von Fehlschaltungen kann vorgesehen sein, dass das Spannungssignal bzw. der von dem Spannungsmesser gemessene Spannungsabfall einen bestimmten Mindestwert aufweist. Es kann auch vorgesehen sein, dass der Spannungsabfall in einem gewissen erwarteten Wertebereich liegt, wie dies der Fall ist, wenn die Permeabilität des sich der Antenne annäherndes Schlüssels, beispielsweise der Schlüsselkarte, bekannt ist.

Das über die Antenne 104 ausgesandte Erregersignal kann daraufhin über eine weitere Antenne 202 des Schlüssels 200 empfangen werden. Der Schlüssel 200 kann beispielsweise als eine Schlüsselkarte ausgebildet sein, die einen Kartenchip 208, beispielsweise einen RFID-Chip, aufweist.

Der Widerstand 204 veranschaulicht den Wicklungswiderstand der weiteren Spule 202 des Schlüssels 200. Der Kartenchip 208 weist eine Eingangskapazität 205, einen Eingangswiderstand 206 und einen Lastenmodulator 207 auf, die in Erwiderung auf das über die weitere Antenne 202 empfangene Erregersignal des Türschlosses 100 ein Zugangsberechtigungssignal erzeugen und über die weitere Antenne 202 an das Türschloss 100 aussenden, welches das Zugangsberechtigungssignal über die Antenne 104 empfängt. Das empfangene Zugangsberechtigungssignal wird in bekannter Weise (siehe beispielsweise DE 20 2015 101 566 U1 oder DE 10 2009 010 491 A1) ausgewertet und dementsprechend das Schließsystem des Türschlosses, beispielsweise der Schließhebel 102 gemäß Figur 1, freigegeben, oder bei Nichtberechtigung, weiterhin in der verriegelten Position festgelegt.

Dadurch, dass das System zum Nachweis der Schließberechtigung somit die meiste Zeit in einem Stand-by-Modus ist, in welchem es jedoch keine elektrische Energie verbraucht, verharren kann, wobei die Anzahl der Schließvorgänge insbesondere bei Anwendung im Schaltschrankbereich äußerst gering ist, sind bereits vergleichsweise kleine Energiespeicher, insbesondere Batterien gängiger Bauart, ausreichend, um das System für lange Zeit, etwa über mehrere Jahre, mit elektrischer Energie zu versorgen. Es erfolgt weder eine regelmäßige Aussendung von Erregersignalen zur Erkennung von RFID-Karten oder Transpondern, noch irgendeine anderweitige aktive Überwachung, wie dies bei den aus dem Stand der Technik bekannten Systemen der Fall ist.

Der Erfindung sieht somit der Gedanke zugrunde, die Antenne des Türschlosses im Stand-by-Modus als Sensor für die Aktivierung der Aussendung eines Erregersignals über dieselbe Antenne zu verwenden. Sobald sich ein Schlüssel mit Transponder, etwa eine Schlüsselkarte, oder auch ein anderer, die Permeabilität im Nahfeld der Antenne variierender Gegenstand, beispielsweise ein Metallgegenstand, insbesondere ein ferromagnetischer Gegenstand, der Antenne 104 nähert, wird über die zeitliche Variation der Permeabilität im Nahfeld der Antenne 104 eine elektrische Spannung in die Antenne 104 induziert. Das induzierte Spannungssignal dient zur Aktivierung des Systems zum Nachweis der Schließberechtigung, mithin zur Initiierung der Aussendung eines Erregersignals, so dass der Schlüssel, insbesondere eine Schlüsselkarte, anschließend durch die aktive, ausschließlich bedarfsgemäße Aussendung des Erregersignals abgefragt werden kann. Aufgrund der vollständigen Deaktivierung im Stand-by-Modus kann die Batterielebensdauer deutlich verlängert werden.

### Bezugszeichenliste

- 100: Türschloss
- 101: Behelfsschloss
- 102: Verschlusshebel
- 103: Schlossgehäuse
- 105: Spannungsmesser
- 106: Steuerelektronik
- 107: Schwingungsgenerator
- 200: Schlüsselkarte
- 201: Transponder/RFID-Chip
- 202: Kartengehäuse
- 203: Speicher für Zugangsberechtigungsdaten
- 204: Wicklungswiderstand
- 205: Eingangskapazität
- 206: Eingangswiderstand
- 207: Lastmodulator
- 208: Kartenchip

## Patentansprüche

1. Schaltschrankschließanordnung, die ein System zum Nachweis einer Schließberechtigung aufweist, wobei das System ein Türschloss (100) mit einer Antenne (104) für den berührungslosen Empfang eines Zugangsberechtigungssignals von einem separaten Transponder (201) aufweist, wobei nur in einem Aktivzustand der Antenne (104) ein Erregersignal für den Transponder (201) von der Antenne (104) ausgesendet ist, wobei die Schließanordnung einen Spannungsmesser (105) aufweist, über den im Passivzustand der Antenne (104) eine an der Antenne (104) abfallende elektrische Spannung oder eine Spannungsänderung erfasst wird, wobei die Antenne (104) von dem Passivzustand in den Aktivzustand wechselt, wenn im Passivzustand an der Antenne (104) ein Spannungsabfall anliegt, wobei die Antenne (104) des Türschlosses (100) an einen von einer elektrischen Energiequelle gespeisten Schwingungsgenerator (107) angeschlossen ist, wobei der Schwingungsgenerator (107) für die Erzeugung einer Erregerfrequenz von einer Steuerelektronik (106) angesteuert ist, **dadurch gekennzeichnet, dass** in dem Passivzustand der Antenne (104) der Schwingungsgenerator (107) permanent inaktiv ist.

2. Schaltschrankschließanordnung nach Anspruch 1, bei der die Antenne (104) eine Sendespule zur Aussendung des Erregersignals ist oder aufweist, in der in ihrem Passivzustand infolge einer Annäherung des Transponders (201) eine elektrische Spannung induziert ist.

3. Schaltschrankschließanordnung nach Anspruch 1 oder 2, bei der der Transponder (201) ein Material mit einer Permeabilität µᵣ aufweist, wobei µᵣ > 1 und vorzugsweise µᵣ >> 1 ist.

4. Schaltschrankschließanordnung nach einem der vorangegangen Ansprüche, bei der der Transponder (201) eine Empfängerspule (202) aufweist, wobei vorzugsweise die Empfängerspule (202) das Material mit der Permeabilität µᵣ aufweist, wobei µᵣ > 1 und vorzugsweise µᵣ >> 1 ist.

5. Schaltschrankschließanordnung nach einem der vorangegangen Ansprüche, bei der die Antenne (104) mit der Steuerelektronik (106) kommunikativ verbunden ist, die dazu eingerichtet ist, bei im Passivzustand der Antenne (104) an der Antenne (104) erfasstem Spannungsabfall oder erfasster Spannungsänderung den Schwingungsgenerator (107) zur Erzeugung des Erregersignals anzusteuern.

6. Schaltschrankschließanordnung nach einem der vorangegangen Ansprüche, bei der der Transponder (201) in einem Schlüsselgehäuse, insbesondere in einer Schlüsselkarte, beispielsweise in Form eines RFID-Chips aufgenommen ist, wobei das Gehäuse zumindest teilweise aus einem Material mit einer Permeabilität µᵣ ausgebildet ist, wobei µᵣ > 1 und vorzugsweise µᵣ >> 1 ist.

7. Schaltschrankschließanordnung nach Anspruch 1, bei der die Steuerelektronik (106) dazu eingerichtet ist, im Passivzustand der Antenne (104) ausschließlich infolge eines über den Spannungsmesser (105) erfassten Spannungsabfalls an der Antenne (104) oder einer erfassten Spannungsänderung an der Antenne (104) den Schwingungsgenerator (107) zur Erzeugung der Erregerfrequenz anzusteuern.

8. Verfahren für die Bestimmung einer Schließberechtigung für eine Schaltschrankschließanordnung nach einem der vorangegangenen Ansprüche, das die Schritte aufweist:
- Annähern des Transponders (201), in dem Zugangsberechtigungsdaten in einem Speicher hinterlegt sind, dem Türschloss (100) mit der Antenne (104) für den berührungslosen Empfang eines Zugangsberechtigungssignals, wobei im Nahbereich des Türschlosses (100) durch das Annähern eine zeitliche Änderung der Permeabilität erfolgt und damit eine elektrische Spannung in der Antenne (104) des Türschlosses (100) induziert wird;
- Erfassen eines Spannungsabfalls oder einer Änderung des Spannungsabfalls über der Antenne (104) infolge der induzierten elektrischen Spannung; und
- Überführen des Türschlosses (100) aus dem Passivzustand in den Aktivzustand infolge der erfassten Spannungsabfalländerung, wobei die Antenne (104) nur in dem Aktivzustand ein Erregersignal für den Transponder (201) aussendet.

9. Verfahren nach Anspruch 8 bei dem das Türschloss (100) nach dem Überführen des Türschlosses (100) aus dem Passivzustand in den Aktivzustand für eine bestimmte Zeitdauer in dem Aktivzustand gehalten und demgemäß das Erregersignal ausgesendet wird, wobei das Türschloss (100) in den Passivzustand zurückfällt und demgemäß die Aussendung des Erregersignals unterbrochen wird, wenn entweder die bestimmte Zeitdauer abgelaufen oder von dem Transponder (201) ein Zugangsberechtigungssignal empfangen worden ist.

## Claims

1. A switch cabinet locking arrangement comprising a system for detecting locking authorization, the system comprising a door lock (100) having an antenna (104) for contactless reception of an access authorization signal from a separate transponder (201), wherein only in an active state of the antenna (104) an excitation signal for the transponder (201) is emitted from the antenna (104), wherein the locking arrangement comprises a voltage meter (105) via which in the passive state of the antenna (104) an electrical voltage dropping across the antenna (104) or a voltage change is detected, wherein the antenna (104) changes from the passive state to the active state when a voltage drop is applied to the antenna (104) in the passive state, wherein the antenna (104) of the door lock (100) is connected to an oscillation generator (107) powered by an electrical energy source, wherein the oscillation generator (107) is controlled by control electronics (106) for generating an excitation frequency, **characterized in that** in the passive state of the antenna (104) the oscillation generator (107) is permanently inactive.

2. The switch cabinet locking arrangement according to claim 1, wherein the antenna (104) is or comprises a transmitting coil for transmitting the excitation signal, in which an electric voltage is induced in its passive state as a result of an approach of the transponder (201).

3. The switch cabinet locking arrangement of claim 1 or 2, wherein the transponder (201) comprises a material having a permeability µᵣ, wherein µᵣ > 1 and preferably µᵣ » 1.

4. The switch cabinet locking arrangement according to any one of the preceding claims, wherein the transponder (201) comprises a receiver coil (202), preferably the receiver coil (202) comprises the material with permeability µᵣ, wherein µᵣ > 1 and preferably µᵣ >> 1.

5. The switch cabinet closing arrangement according to any one of the preceding claims, wherein the antenna (104) is communicatively connected to the control electronics (106), which are arranged to control the oscillation generator (107) for generating the excitation signal in the event of a voltage drop or voltage change detected at the antenna (104) in the passive state of the antenna (104).

6. The switch cabinet locking arrangement according to any one of the preceding claims, in which the transponder (201) is accommodated in a key housing, in particular in a key card, for example in the form of an RFID chip, the housing being formed at least partially from a material having a permeability µᵣ, wherein µᵣ > 1 and preferably µᵣ >> 1.

7. The switch cabinet closing arrangement according to claim 1, wherein the control electronics (106) are arranged to control the oscillation generator (107) for generating the excitation frequency in the passive state of the antenna (104) exclusively as a result of a voltage drop at the antenna (104) detected via the voltage meter (105) or a detected voltage change at the antenna (104).

8. A method for determining a locking authorization for a control cabinet locking arrangement according to any one of the preceding claims, comprising the steps of:
- approaching the transponder (201), in which access authorization data is stored in a memory, the door lock (100) with the antenna (104) for the contactless reception of an access authorization signal, wherein a temporal change of the permeability occurs in the near area of the door lock (100) due to the approach and thus an electrical voltage is induced in the antenna (104) of the door lock (100);
- detecting a voltage drop or a change in voltage drop across the antenna (104) due to the induced electrical voltage; and
- transferring the door lock (100) from the passive state to the active state as a result of the detected voltage drop change, wherein the antenna (104) transmits an excitation signal for the transponder (201) only in the active state.

9. The method according to claim 8, in which the door lock (100) is kept in the active state for a certain period of time after the door lock (100) has been transferred from the passive state to the active state, and accordingly the excitation signal is transmitted, wherein the door lock (100) falls back into the passive state and accordingly the transmission of the excitation signal is interrupted when either the certain period of time has elapsed or an access authorization signal has been received from the transponder (201).

## Revendications

1. Dispositif de fermeture d'armoire de commande qui comprend un système pour la détection d'une autorisation de fermeture, dans lequel le système comprend une serrure de porte (100) avec une antenne (104) pour la réception sans contact d'un signal d'autorisation d'accès provenant d'un transpondeur (201) séparé, dans lequel, uniquement dans un état actif de l'antenne (104), un signal d'excitation pour le transpondeur (201) est émis par l'antenne (104), dans lequel le dispositif de fermeture comprend un dispositif de mesure de tension (105), par l'intermédiaire duquel, dans l'état passif de l'antenne (104), une tension ou une variation de tension électrique est mesurée au niveau de l'antenne (104), dans lequel l'antenne (104) passe de l'état passif à l'état actif, dans lequel, dans l'état passif, une chute de tension est appliquée à l'antenne (104), dans lequel l'antenne (104) de la serrure de porte (100) est connectée à un générateur d'oscillations (107) alimenté par une source d'énergie électrique, dans lequel le générateur d'oscillations (107) est contrôlé, pour la génération d'une fréquence d'excitation, par une électronique de commande (106), **caractérisé en ce que**, dans l'état passif de l'antenne (104), le générateur d'oscillations (107) est inactif en permanence.

2. Dispositif de fermeture d'armoire de commande selon la revendication 1, dans lequel l'antenne (104) est ou comprend une bobine d'émission pour l'émission du signal d'excitation, dans lequel, dans son état passif, lors de l'approche du transpondeur (201), une tension électrique est induite.

3. Dispositif de fermeture d'armoire de commande selon la revendication 1 ou 2, dans lequel le transpondeur (201) comprend un matériau avec une perméabilité µᵣ, dans lequel µᵣ > 1 et de préférence µᵣ >> 1.

4. Dispositif de fermeture d'armoire de commande selon l'une des revendications précédentes, dans lequel le transpondeur (201) comprend une bobine de réception (202), dans lequel, de préférence, la bobine de réception (202) comprend le matériau avec la perméabilité µᵣ, dans lequel µᵣ > 1 et de préférence µᵣ >> 1.

5. Dispositif de fermeture d'armoire de commande selon l'une des revendications précédentes, dans lequel l'antenne (104) est reliée en communication avec l'électronique de commande (106), qui est conçue pour contrôler, dans l'état passif de l'antenne (104), dans le cas d'une chute de tension ou d'une variation de tension détectée au niveau de l'antenne (104), le générateur d'oscillations (107) afin de générer le signal d'excitation.

6. Dispositif de fermeture d'armoire de commande selon l'une des revendications précédentes, dans lequel le transpondeur (201) est logé dans un boîtier de clé, plus particulièrement dans une carte de clé, par exemple sous la forme d'une puce RFID, dans lequel le boîtier est constitué au moins partiellement d'un matériau avec une perméabilité µᵣ, dans lequel µᵣ > 1 et de préférence µᵣ >> 1.

7. Dispositif de fermeture d'armoire de commande selon la revendication 1, dans lequel l'électronique de commande (106) est conçue pour contrôler, dans l'état passif de l'antenne (104), exclusivement lorsqu'une chute de tension au niveau de l'antenne (104) ou une variation de tension au niveau de l'antenne (104), mesurée par l'intermédiaire du dispositif de mesure de tension (105), le générateur d'oscillations (107) afin de générer le signal d'excitation.

8. Procédé pour la détermination d'une autorisation de fermeture pour un dispositif de fermeture d'armoire de commande selon l'une des revendications précédentes, qui comprend les étapes suivantes :
- approche du transpondeur (201), dans lequel des données d'autorisation d'accès sont enregistrées dans une mémoire, de la serrure de porte (100) avec l'antenne (104) pour la réception sans contact d'un signal d'autorisation d'accès, dans lequel, à proximité de la serrure de porte (100), du fait de l'approche, une variation temporelle de la perméabilité a lieu et donc une tension électrique est induite dans l'antenne (104) de la serrure de porte (100) ;
- mesure d'une chute de tension ou d'une variation de la chute de tension par l'intermédiaire de l'antenne (104) du fait de la tension électrique induite ; et
- passage de la serrure de porte (100) de l'état passif à l'état actif du fait de la variation de chute de tension mesurée, dans lequel l'antenne (104) émet un signal d'excitation pour le transpondeur (201) uniquement dans l'état actif.

9. Procédé selon la revendication 8, dans lequel la serrure de porte (100), après le passage de la serrure de porte (100) de l'état passif à l'état actif, est maintenu pendant une durée terminée dans l'état actif et le signal d'excitation est donc émis, dans lequel la serrure de porte (100) retourne dans l'état passif et l'émission du signal d'excitation est alors interrompue, si soit la durée déterminée est écoulée soit un signal d'autorisation d'accès a été reçu par le transpondeur (201).
